# EUROPÄISCHE PATENTSCHRIFT

(11) **EP 1 088 595 B1**
(45) Veröffentlichungstag und Bekanntmachung des Hinweises auf die Patenterteilung: **23.08.2006**
(21) Anmeldenummer: 00116909.3
(22) Anmeldetag: 05.08.2000
(51) Int. Cl.: B05C 1/08, B05C 11/02

(54) **Vorrichtung zum Auftragen einer abrasiven Beschichtungsmasse auf eine durchlaufende Papierbahn**
Device for applying an abrasive substance onto a moving web
Dispositif pour l'application d'un produit de revêtement abrasif sur une bande en défilement

(30) Priorität: 28.09.1999 DE 19946325
(43) Veröffentlichungstag der Anmeldung: 04.04.2001
(73) Patentinhaber: Vits Verwaltungs GmbH, 40764 Langenfeld (DE)
(72) Erfinder: Krossa, Gisbert, 42489 Wülfrath (DE); Müller, Walter, 51580 Reichshof (DE); Klas, Ernst, 53721 Siegburg (DE)
(74) Vertreter: Frese-Göddeke, Beate

(56) Entgegenhaltungen:
- EP-A- 0 362 174
- EP-A- 0 801 701
- EP-A- 0 919 665
- DE-A- 3 841 494
- DE-C- 19 814 212
- FR-A- 1 564 894
- GB-A- 1 123 128
- US-A- 4 456 637
- US-A- 4 981 726
- PATENT ABSTRACTS OF JAPAN vol. 1996, no. 07, 31. Juli 1996 (1996-07-31) & JP 08 080467 A (DAINIPPON PRINTING CO LTD), 26. März 1996 (1996-03-26)

## Beschreibung

Die Erfindung betrifft eine Vorrichtung zum Auftragen einer aus flüssigem Harz und feinkörnigem abrasiven Material, insbesondere Korund, bestehenden Beschichtungsmasse auf eine durchlaufende Papierbahn, die zur Verwendung bei der Herstellung abriebfester Laminate bestimmt ist, gemäß dem Oberbegriff des Anspruchs 1.

Die DE 195 08 797 C1 beschreibt ein Verfahren zur Herstellung von Dekorpapier zur Verwendung bei der Herstellung von abriebfesten Laminaten. Dabei wird ein viskoses Gemisch aus Melaminharz und Alpha-Cellulose, dem Korundpartikel zugesetzt sind, als Beschichtungsmasse auf die Sichtfläche eines Dekorpapiers aufgetragen. Die Alpha-Cellulose dient dabei als Versteifungs- und Suspendierungsmittel. Die Korundpartikel haben eine Korngröße von 15 - 50 µm. Die Auftragmenge beträgt 80 - 200 g/m², so daß sich nach Erreichen der Endfeuchte eine Schichtdicke von 20 - 65 µm ergibt. Die Beschichtungsmasse soll mittels eines Drahtrakels, eines Reverse Coating Systems oder einer Rasterwalze aufgetragen werden.

In der DE 198 14 212 C1 wird eine Vorrichtung beschrieben, die speziell zum Auftragen einer derartigen Beschichtungsmasse bestimmt ist. Auf dieser Vorrichtung, die sich schon seit einiger Zeit im großtechnischen Maßstab bewährt hat, baut die Erfindung auf. Bei der bekannten Vorrichtung ist die Dosierwalze mit der Umlenkwalze synchronisiert, so daß die Oberflächengeschwindigkeiten der beiden Walzen am Dosierspalt nach Größe und Richtung übereinstimmen. Zwischen der Dosierwalze und der an der Papierbahn anhaftenden Beschichtungsmasse besteht daher keine Relativgeschwindigkeit. Auf diese Weise wird der Verschleiß der Dosierwalze durch die in der Beschichtungsmasse enthaltenen abrasiven Partikel so klein wie möglich gehalten. Man entnimmt aber der Schrift, daß der Gleichlauf der beiden Walzen ein anderes Problem verursacht: In dem engen Spalt zwischen Dosierwalze und Umlenkwalze wird die an der Papierbahn bereits anhaftende Schicht - anders als bei einer gegenläufigen Dosierwalze- gespalten, so daß ein Teil der Beschichtungsmasse an der Papierbahn haften bleibt, ein anderer Teil von der Dosierwalze mitgeführt wird. Nachdem die Papierbahn den Walzenspalt durchlaufen hat, ist die anhaftende Schicht zunächst noch ungleichmäßig, so daß Längsstreifen deutlich sichtbar sind. Um dieses Streifenmuster zu beseitigen, ist eine Egalisiereinrichtung vorgesehen, und zwar ein Rakel, bestehend aus einem im wesentlichen rechteckigen Lappen aus einem flexiblen gummiartigen Material, der an seiner rückwärtigen, zu den Achsen der beiden Walzen parallelen Kante einseitig an einer Halteleiste befestigt ist und schlaff auf dem von der Umlenkwalze ablaufenden oberen Trum der Papierbahn aufliegt.

Je nach der Konsistenz der Beschichtungsmasse, die wegen der unterschiedlichen Rezepturen der einzelnen Hersteller von Dekorpapier merkliche Unterschiede aufweisen kann, reicht aber ein derartiger Lappen nicht immer aus, um das unerwünschte Streifenmuster völlig unsichtbar zu machen.

Gemäß US-PS 19 39 012 wird zum Glattstreichen der Oberfläche von feuchten Ziegelsteinformlingen eine Schnecke eingesetzt. Eine mit feuchtem Lehm gefüllte Form wird unter der rotierenden Schnecke hindurchbewegt. Dabei wird überschüssiger Lehm abgestreift. Er fällt in einen seitlich angeordneten Schacht und wird einer neuen Verwertung zugeführt.

Die DE 195 41 000 A1 beschreibt eine Vorrichtung zum Glätten von durchlaufenden Gipsfaserplatten, bestehend im wesentlichen aus einer Schnecke, die quer über einem Förderband für die durchlaufenden Gipsfaserplatten angeordnet ist. Die rotierende Schnecke trägt nach Art eines Schabers von der Oberfläche der unter ihr durchlaufenden, bereits abgebundenen Gipsfaserplatte, die noch feucht oder schon getrocknet sein kann, feine Partikel ab, die durch die Förderwirkung der Schnecke zum Rand transportiert werden und dort in einen Behälter fallen.

Die EP 362 174 A offenbart eine Vorrichtung zum Beschichten einer Papierbahn, bei der die Beschichtung mit einer Strukturwalze, deren Mantelfläche mit Nuten versehen ist, auf eine Dosierwalze und dann von dieser auf die Papierbahn aufgetragen wird. Die Beschichtung wird nach dem Auftrag auf die Papierbahn nicht geglättet. Die Vorrichtung ist wegen hohen Verschleißes zum Auftragen von abrasiven Beschichtungsmassen nicht geeignet.

Der Erfindung liegt die Aufgabe zugrunde, eine Vorrichtung gemäß dem Oberbegriff des Anspruchs 1 weiter zu entwickeln, so daß sie auch bei Einsatz schwer verarbeitbarer Beschichtungsmassen gleichmäßig beschichtete Papiere ohne sichtbare Streifen liefert.

Diese Aufgabe wird gemäß dem Kennzeichen des Anspruchs 1 dadurch gelöst, daß die Egalisiereinrichtung mindestens eine Strukturwalze, deren Hüllfläche eine gewindeartige Struktur hat, sowie ein Rakel umfaßt, welches im Bahnlauf vor oder hinter der (den) Strukturwalze(n) angeordnet ist und einen im wesentlichen rechtwinkeligen Lappen aus flexiblem, gummiartigem Material aufweist, der an seiner rückwärtigen, zur Achse der Strukturwalze(n) parallelen Kante einseitig befestigt ist und schlaff auf dem von der Umlenkwalze ablaufenden oberen Trum der Papierbahn aufliegt

Weitere vorteilhafte Merkmale der Erfindung sind Gegenstand der Ansprüche 2 bis 9.

Die Zeichnung dient zur Erläuterung der Erfindung anhand von schematisch dargestellten Ausführungsbeispielen.

Die Figuren 1, 2 und 4 veranschaulichen verschiedene Vorrichtungen gemäß dem Stand der Technik.

Die Figuren 3 und 3a veranschaulichen verschiedene Vorrichtungen gemäß der Erfindung.

Die Figuren 5 bis 7 veranschaulichen verschiedene Strukturwalzen.

Gemäß Figur 1 wird eine Papierbahn 1, die bereits mit Harz vorimprägniert, gegebenenfalls auch schon getrocknet ist, in waagerechter Richtung einer Umlenkwalze 2 zugeführt. Sie umschlingt die Umlenkwalze 2 im Bereich eines Bogens von 180°, der etwa in der Sechsuhr- Position durch die Auflauflinie 3 und in der Zwölfuhr- Position durch die Ablauflinie 4 begrenzt ist. Anschließend läuft die Papierbahn 1 in waagerechter Richtung, wie durch den Pfeil 5 symbolisiert, zu einem nicht dargestellten Trockner.

Neben der Umlenkwalze 2 ist eine Dosierwalze 6 mit glatter Mantelfläche angeordnet. Sie hat bei dem dargestellten Ausführungsbeispiel den gleichen Durchmesser wie die Umlenkwalze 2. Die Achsen der Umlenkwalze 2 und der Dosierwalze 6 sind parallel zueinander in gleicher Höhe in einem nicht dargestellten Maschinengestell gelagert. Die Lagerung einer der beiden Walzen 2, 6 ist in waagerechter Richtung verschieblich, so daß die Breite des zwischen den beiden Walzen 2, 6 bestehenden engen Spaltes veränderlich ist. Die Dosierwalze 6 ist ebenso wie die Umlenkwalze 2 mit einem Antrieb versehen. Die Antriebe der beiden Walzen 2, 6 sind mechanisch oder elektrisch gekoppelt, so daß die Walzen 2, 6 synchron oder annähernd synchron umlaufen, das heißt vorzugsweise mit übereinstimmender Oberflächengeschwindigkeit, die der Fördergeschwindigkeit der Papierbahn entspricht.

Unter der Umlenkwalze 2 ist eine Schlitzdüse 7 zum Auftragen der Beschichtungsmasse angeordnet. Die Schlitzdüse 7 ist der Auflauflinie 3 benachbart.

In kurzem Abstand von der Ablauflinie 4 ist über dem ablaufenden oberen Trum der Papierbahn 1 eine Egalisiereinrichtung 8 angeordnet. Sie umfaßt eine Strukturwalze 9 und eine glatte Walze 10, die in Bahnlaufrichtung hinter der Strukturwalze 9 angeordnet ist. Die Strukturwalze 9 und die glatte Walze 10 sind höhenverstellbar, so daß ihre Abstände von der Papierbahn 1 veränderlich sind. In kurzem Abstand, der etwa dem Abstand der Walze 10 von der Auflauflinie 4 entspricht, ist in Richtung des Pfeils 5 hinter der Egalisiereinrichtung 8 unter der Papierbahn 1 eine Stützwalze 11 angeordnet.

Die Hüllfläche der Strukturwalze 9 hat eine gewindeartige Struktur. Die in Figur 5 veranschaulichte Strukturwalze ist mit einer schraubenlinienförmigen Nut 12 versehen, die sich entsprechend der Arbeitsbreite im wesentlichen über die ganze Länge der Strukturwalze 9 erstreckt. Der zwischen benachbarten Gängen verbleibende Steg 13 ist im Schnitt rechteckig und hat etwa die gleiche Breite wie die Nut 12. Die Hüllfläche hat daher die Struktur eines eingängigen Gewindes.

Hiervon unterscheidet sich die in Figur 6 veranschaulichte Strukturwalze dadurch, daß sie mit einem mehrgängigen, und zwar mit einem dreigängigen Gewinde versehen ist. Dadurch wird bei unverändertem Querschnitt der Nuten und Stege die Ganghöhe entsprechend vergrößert, ebenso der Steigungswinkel.

Die in Figur 7 veranschaulichte Strukturwalze ist mit einem System von schraubenlinienförmigen Nuten gleicher Steigung mit entgegengesetztem Schraubensinn versehen. Das System umfaßt je drei rechtsgängige und linksgängige Nuten. Die linksgängigen Nuten entsprechen den in Figur 6 veranschaulichten Nuten. Durch die einander kreuzenden Nuten wird aus der Walze ein flaches, an einen Fliesenbelag erinnerndes Relief aus rautenförmigen Inseln 14 herausgearbeitet, deren eine Diagonale parallel zur Walzenachse gerichtet ist. Die zweite Diagonale liegt rechtwinkelig dazu.

Bei der Vorrichtung gemäß Figur 1 läuft die Papierbahn 1 im Betrieb mit einer Geschwindigkeit zwischen etwa 10 und 70 m/min, vorzugsweise zwischen 20 und 50 m/min durch. Mit der Schlitzdüse 7 wird von unten Beschichtungsmasse, die aus flüssigem Harz und darin suspendierten feinen Korundpartikeln besteht, im Überschuß direkt auf die Papierbahn aufgetragen. Die so gebildete Schicht wird in dem engen Spalt zwischen der Umlenkwalze 2 und der Dosierwalze 6 gespalten, so daß ein Teil der Beschichtungsmasse an dem Papier haften bleibt, der andere Teil von der Dosierwalze 6 mitgeführt wird. Überschüssige Beschichtungsmasse wird in dem Spalt gestaut und tropft ab. Da die Oberflächengeschwindigkeiten der beiden Walzen 2, 6 die gleiche Richtung haben und vorzugsweise zumindest annähernd gleich groß sind, verursachen die in der Beschichtungsmasse enthaltenen abrasiven Partikel keinen nennenswerten Verschleiß an der Dosierwalze 6.

Die an der Papierbahn anhaftende Schicht -im Mittel etwa 30 bis 100 g/m²- ist zunächst ungleichmäßig, so daß Längsstreifen deutlich sichtbar sind. Die Streifen sind dadurch zu erklären, daß die flüssige Beschichtungsmasse bei der Aufspaltung der Schicht im Walzenspalt infolge der Oberflächenspannung dazu tendiert, sich an bestimmten, mehr oder weniger gleichmäßig über die Breite verteilten Stellen zusammenzuziehen. An diesen Stellen hat das Profil der an der Papierbahn anhaftenden Schicht Maxima, die als schmale Streifen in Erscheinung treten. Die Breite eines Streifens beträgt erfahrungsgemäß in der Regel etwa 5 mm. Der Abstand zweier benachbarter Streifen liegt meistens zwischen etwa 10 und 30 mm. Das unerwünschte Streifenmuster ändert sich mitunter in unvorhersehbarer Weise.

Die Strukturwalze 9 ist so eingestellt, daß sie die Papierbahn berührt. Die schnell rotierende Strukturwalze 9 in der Ausführung gemäß Figur 5 oder Figur 6 übt -mit einer Schnecke vergleichbar- auf die in den Streifen angehäufte Beschichtungsmasse in Richtung ihrer Achse, das heißt quer zur Papierbahn 1, eine fördernde Wirkung aus. Voraussetzung ist natürlich, daß die Oberflächengeschwindigkeit der Strukturwalze 9 im Eingriffsbereich erheblich von der Geschwindigkeit abweicht, mit der sich die Papierbahn 1 in Richtung des Pfeils 5 bewegt. Je nach dem Drehsinn, mit dem die Strukturwalze 9 rotiert, und dem Schraubensinn des Gewindes ist die fördernde Wirkung einseitig zu dem einen oder dem anderen Rand der Papierbahn gerichtet. Durch die Förderwirkung werden die verdickten Streifen dabei in Querrichtung sozusagen verwischt. Es wird aber keine Beschichtungsmasse von der Papierbahn 1 entfernt. Die Strukturwalze 9 hat daher nur eine vergleichmäßigende Wirkung, aber keinen Einfluß auf die Dosierung. Aus diesem Grunde kommt es bei der Strukturwalze 9 -anders als bei der Dosierwalze 6- nicht auf extreme Maßhaltigkeit an. Ein gewisser Verschleiß hat kaum einen Einfluß auf die Wirksamkeit der Strukturwalze 9. Daher verursacht die Strukturwalze 9 keine besonders hohen Kosten.

Die nachgeschaltete glatte Walze 10, die ebenfalls mit hoher Geschwindigkeit rotiert, bewirkt noch eine weitere Vergleichmäßigung.

Durch die Umlenkwalze 2 und die in relativ kurzem Abstand angeordnete Stützwalze 11 wird der Durchhang der Papierbahn 1, die in Betrieb üblicherweise unter einer gewissen Zugspannung steht, im Bereich der Egalisiereinrichtung 8 auf ein unmerkliches Maß reduziert.

Bei der Vorrichtung gemäß Figur 1 kann auch als Strukturwalze 9 eine Walze eingesetzt werden, deren Hüllfläche die in Figur 7 veranschaulichte Struktur hat. Hierbei wird das in den Streifen akkumulierte Beschichtungsmaterial durch die -in Richtung der Oberflächengeschwindigkeit gesehen- vorderen, in Bezug auf die Oberflächengeschwindigkeit schiefwinkligen Kanten der rautenförmigen Inseln 14 teils zur einen und teils zur anderen Seite abgetragen. Dadurch wird eine gleichmäßige Verteilung erreicht.

Von dem soeben beschriebenen Ausführungsbeispiel gemäß Figur 1 unterscheidet sich das in Figur 2 veranschaulichte Ausführungsbeispiel insbesondere dadurch, daß die Egalisiereinrichtung 8 zwei hintereinander angeordnete Strukturwalzen 9, 9a umfaßt. Ein weiterer Unterschied besteht darin, daß die Schlitzdüse 7 der Dosierwalze 6 zugeordnet ist.

Bei dem Ausführungsbeispiel gemäß Figur 3 umfaßt die Egalisiereinrichtung ein Rakel 15, welches im Bahnlauf vor der Strukturwalze 9 angeordnet ist. Es besteht aus einem im wesentlichen rechteckigen Lappen 16 aus flexiblem, gummiartigem Material, der an seiner rückwärtigen, zur Achse der Strukturwalze 9 parallelen Kante einseitig an einer Halteleiste 17 befestigt ist und schlaff auf dem von der Umlenkwalze 2 ablaufenden oberen Trum der Papierbahn 1 aufliegt. Der Lappen 16 bewirkt schon eine gewisse Voregalisierung. Weiterhin unterscheidet sich das Ausführungsbeispiel nach Figur 3 von den vorher erörterten Ausführungsbeispielen dadurch, daß der Dosierwalze 6 ein ähnliches Rakel 18 zugeordnet ist. Die zugehörige Halteleiste 19 ist schräg über der Dosierwalze 6 angeordnet, und zwar an der Seite, die der Umlenkwalze 2 abgekehrt ist. Daran ist ein flexibler rechteckiger Kunststofflappen 20 einseitig aufgehängt. Der vordere Teil des Lappens liegt schlaff auf der Dosierwalze 6 auf. Durch den Lappen 20 wird die an der Dosierwalze 6 anhaftende Beschichtungsmasse egalisiert. Dadurch wird verhindert, daß ein ungleichmäßiges Profil der an der Dosierwalze 6 anhaftenden Schicht auf die Beschichtung der Papierbahn 1 übertragen wird.

Das durch Figur 3 a veranschaulichte Ausführungsbeispiel unterscheidet sich von dem der Figur 3 dadurch, daß das Rakel 15 -in Laufrichtung gesehen- hinter der Strukturwalze 9 angeordnet ist, so daß der Lappen 16 über der Stützwalze 11 auf der Papierbahn 1 aufliegt. Etwaige hinter der Strukturwalze 9 noch sichtbare, schräg verlaufende Streifen werden durch den Lappen 16 geglättet.

Bei dem Ausführungsbeispiel gemäß Figur 4 ist die Dosierwalze 6 nahezu senkrecht -etwa in der Elfuhr-Position- über der Umlenkwalze 2 angeordnet. Daher durchläuft die Papierbahn zwischen Dosierung und Egalisierung nur eine relativ kurze Strecke und benötigt dafür nur ein entsprechend kurzes Zeitintervall. Das hat, wie Versuche ergeben haben, einen positiven Einfluß auf die Egalisierung.

## Patentansprüche

1. Vorrichtung zum Auftragen einer aus flüssigem Harz und feinkörnigem abrasivem Material, insbesondere Korund, bestehenden Beschichtungsmasse auf eine durchlaufende Papierbahn (1), die zur Verwendung bei der Herstellung abriebfester Laminate bestimmt ist,
mit einer Umlenkwalze (2), an der die Papierbahn (1) in einem Umschlingungsbereich anliegt,
mit einer Dosierwalze (6), die parallel zur Umlenkwalze (2) angeordnet ist und mit ihr einen engen Spalt einschließt,
mit einer Schlitzdüse (7) zum Auftragen der Beschichtungsmasse entweder direkt auf die an der Umlenkwalze (2) anliegende Papierbahn (1) oder auf die Dosierwalze (6)
und mit einer Einrichtung zum Egalisieren (8) der frisch auf die Papierbahn (1) aufgetragenen Beschichtungsmasse,
**dadurch gekennzeichnet, daß** die Egalisiereinrichtung (8) mindestens eine Strukturwalze (9, 9a) umfaßt, deren Hüllfläche eine gewindeartige Struktur hat und daß die Egalisiereinrichtung (8) weiterhin ein Rakel (15) umfaßt, welches im Bahnlauf vor oder hinter der (den) Strukturwalze(n) (9, 9a) angeordnet ist und einen im wesentlichen rechtwinkeligen Lappen (16) aus flexiblem, gummiartigem Material aufweist, der an seiner rückwärtigen, zur Achse der Strukturwalze(n) (9, 9a) parallelen Kante einseitig befestigt ist und schlaff auf dem von der Umlenkwalze (2) ablaufenden oberen Trum der Papierbahn (1) aufliegt.

2. Vorrichtung nach Anspruch 1, **dadurch gekennzeichnet, daß** die Strukturwalze (9, 9a) mit einem mehrgängigen Gewinde versehen ist.

3. Vorrichtung nach Anspruch 1 oder 2, **dadurch gekennzeichnet, daß** die Strukturwalze (9, 9a) mit einem System von einander kreuzenden schraubenlinien- förmigen Nuten.

4. Vorrichtung nach einem der Ansprüche 1 bis 3, **dadurch gekennzeichnet, daß** die Egalisiereinrichtung (8) mindestens zwei Strukturwalzen (9, 9a) umfaßt.

5. Vorrichtung nach einem der Ansprüche 1 bis 4, **dadurch gekennzeichnet, daß** die Egalisiereinrichtung (8) eine glatte Walze (10) umfaßt, die in Bahnlaufrichtung hinter der (den) Strukturwalze(n) (9, 9a) angeordnet ist.

6. Vorrichtung nach einem der Ansprüche 1 bis 5, **dadurch gekennzeichnet, daß** in kurzem Abstand vor und hinter dem Bereich, in dem die Egalisiereinrichtung (8) an der Papierbahn (1) angreift, Stützorgane (2, 11) für die Papierbahn (1) angeordnet sind.

7. Vorrichtung nach Anspruch 6, **dadurch gekennzeichnet, daß** die Umlenkwalze (2) das eine Stützorgan bildet und das als zweites Stützorgan eine zusätzliche Stützwalze (11) vorgesehen ist.

8. Vorrichtung nach einem der Ansprüche 1 bis 7, **dadurch gekennzeichnet, daß** bei waagerechter Führung des von der Umlenkwalze (2) ablaufenden Trums der Papierbahn (1) die Dosierwalze (6) senkrecht oder nahezu senkrecht über der Umlenkwalze (2) angeordnet ist.

9. Vorrichtung nach einem der Ansprüche 1 bis 8, **dadurch gekennzeichnet, daß** der Dosierwalze (6) ein Rakel (18) zugeordnet ist.

## Claims

1. A device for applying a coating mass comprising a liquid resin and a fine-grain abrasive material, particularly corundum, to a continuous paper web (1), which is intended for use in the manufacture of abrasion-resistant laminates,
having a guide roller (2) against which the paper web (1) lies in a contact region,
having a metering roller (6) which is arranged parallel to the guide roller (2) and forms a narrow gap therewith, having a slot nozzle (7) for applying the coating mass either directly to the paper web (1) lying against the guide roller (2) or to the metering roller (6),
and having a device for levelling (8) the coating mass freshly applied to the paper web (1),
**characterised in that** the levelling device (8) comprises at least one textured roller (9, 9a) whereof the enveloping surface has a thread-like structure, and **in that** the levelling device (8) furthermore comprises a doctor blade (15) which is arranged in the path of the web upstream or downstream of the textured roller(s) (9, 9a) and has a substantially rectangular tab (16) of flexible rubber-like material which is secured on one side by its rear edge, which is parallel to the axis of the textured roller(s) (9, 9a), and lies loosely against the upper strand of the paper web (1), which runs off the guide roller (2).

2. A device according to Claim 1, **characterised in that** the textured roller (9, 9a) is provided with a multiple thread.

3. A device according to Claim 1 or 2, **characterised in that** the textured roller (9, 9a) is provided with a system of mutually crossing helical grooves.

4. A device according to one of Claims 1 to 3,
**characterised in that** the levelling device (8) comprises at least two textured rollers (9, 9a).

5. A device according to one of Claims 1 to 4,
**characterised in that** the levelling device (8) comprises a smooth roller (10), which is arranged downstream of the textured roller(s) (9, 9a) in the running direction of the web.

6. A device according to one of Claims 1 to 5,
**characterised in that** supporting members (2, 11) for the paper web (1) are arranged at a slight distance upstream and downstream of the region in which the levelling device (8) acts on the paper web (1).

7. A device according to Claim 6, **characterised in that** the guide roller (2) forms one supporting member and an additional supporting roller (11) is provided as the second supporting member.

8. A device according to one of Claims 1 to 7,
**characterised in that**, when the strand of the paper web (1) which runs off the guide roller (2) is guided horizontally, the metering roller (6) is arranged perpendicularly or virtually perpendicularly above the guide roller (2).

9. A device according to one of Claims 1 to 8,
**characterised in that** a doctor blade (18) is associated with the metering roller (6).

## Revendications

1. Dispositif pour l'application d'une matière de revêtement composée de résine liquide et d'une matière abrasive à fin grain, en particulier en corindon sur une bande de papier défilante (1), destinée à être utilisée dans la fabrication de stratifiés résistant à l'abrasion,
avec un cylindre déflecteur (2) sur lequel la bande de papier (1) est posée dans une zone d'enroulement,
avec un cylindre de dosage (6) agencé parallèlement au cylindre déflecteur (2) et qui forme avec lui un écartement étroit,
avec une fente de buse (7) pour l'application de la matière de revêtement soit directement sur la bande de papier (1) adjacente au cylindre déflecteur (2), soit sur le cylindre de dosage (6)
et avec un appareil à égaliser (8) la matière de revêtement fraîchement appliquée sur la bande de papier (1),
**caractérisé en ce que** l'appareil d'égalisation (8) comprend au moins un cylindre structurel (9, 9a) dont la surface enveloppante a une structure de type filet et **en ce que** l'appareil d'égalisation (8) comprend en outre une racle (15), laquelle en mouvement de la bande est agencée devant ou derrière le ou les cylindres de structure (9,9a) et présente une languette essentiellement en angle droit (16) en matériau souple de type caoutchouc fixé d'un côté sur le bord arrière parallèle à l'axe des cylindres de structure (9, 9a) et est situé détendue sur le brin supérieur de la bande de papier (1) se déroulant du cylindre déflecteur (2).

2. Dispositif selon la revendication 1, **caractérisé en ce que** le cylindre de structure (9, 9a) est muni d'un filet multiple.

3. Dispositif selon la revendication 1 ou 2, **caractérisé en ce que** le cylindre de structure (9, 9a) est muni d'un système de rainures s'entrecroisant en forme d'hélice.

4. Dispositif selon l'une des revendications 1 à 3, **caractérisé en ce que** l'appareil d'égalisation (8) comprend au moins deux cylindres de structure (9, 9a).

5. Dispositif selon l'une des revendications 1 à 4, **caractérisé en ce que** l'appareil d'égalisation (8) comprend un cylindre plat (10) agencé dans le sens du déroulement de la bande derrière le ou les cylindres de structure (9, 9a).

6. Dispositif selon l'une des revendications 1 à 5, **caractérisé en ce qu'**à courte distance devant et derrière la zone où l'appareil d'égalisation (8) engage la bande de papier (1), des organes d'appui (2, 11) pour la bande de papier (1) sont agencés.

7. Dispositif selon la revendication 6, **caractérisé en ce que** le cylindre déflecteur (2) forme le premier organe d'appui et le deuxième organe d'appui est prévu comme un cylindre d'appui (11) supplémentaire.

8. Dispositif selon l'une des revendications 1 à 7, **caractérisé en ce qu'**en conduite équilibrée du brin de la bande de papier (1) venant du cylindre déflecteur (2), le cylindre de dosage (6) est agencé à la verticale ou presque à la verticale au-dessus du cylindre déflecteur (2).

9. Dispositif selon l'une des revendications 1 à 8, **caractérisé en ce qu'**une racle (18) est attachée au cylindre de dosage (6).
